# EUROPÄISCHE PATENTSCHRIFT

(11) **EP 2 445 639 B1**
(45) Veröffentlichungstag und Bekanntmachung des Hinweises auf die Patenterteilung: **07.05.2014**
(21) Anmeldenummer: 11708396.4
(22) Anmeldetag: 22.02.2011
(51) Int. Cl.: B02C 15/00

(54) **ROLLENMÜHLE**
ROLLER MILL
BROYEUR À CYLINDRES

(30) Priorität: 26.03.2010 DE 102010012893
(43) Veröffentlichungstag der Anmeldung: 02.05.2012
(73) Patentinhaber: Loesche GmbH, 40549 Düsseldorf (DE)
(72) Erfinder: HEINEMANN, Otto, 59320 Ennigerloh (DE)
(74) Vertreter: Heim, Florian Andreas
(86) Internationale Anmeldenummer: PCT/EP2011/000837
(87) Internationale Veröffentlichungsnummer: WO 2011/116860

(56) Entgegenhaltungen:
- EP-A1- 1 914 193
- DE-A1- 10 338 154
- DE-A1-102004 044 969
- US-A- 4 485 974

## Beschreibung

Die Erfindung betrifft eine Rollenmühle entsprechend dem Oberbegriff des Anspruchs 1.

Eine Rollenmühle bekannter Art ist in dem Patent DE 38 01 728 C2 beschrieben. Hier wird eine Schiefstellung der Mahlrolle bei dem Ausweichen während der Mahlung nicht verhindert, was dazu führt, dass die Mahlrolle auf dem Mahlteller ihre Abrollposition ändert, die Mahlrolle nur auf der Mahlrollenkante abrollt, die Effektivität der Mahlung nachlässt und Verschleiß vornehmlich auf der Kante der Mahlrolle auftritt. Hauptsächlich das Verschleißbild kann bei heutigen bekannten Rollenmühlen deutlich beobachtet werden.

Eine wesentlich bessere Rollenmühlenvariante ist in der DE 103 38 154 A1 beschrieben. Hier wird durch die Lenkergeführte Rollenlagerung ausserhalb des Rollenmühlengehäuses zwar jede Schiefstellung der Mahlrolle vermieden, jedoch ist durch die Auslenkung der Mahlrolle eine unkontrollierte Positionsverschiebung der Mahlrolle auf dem Mahlteller zwangsläufig nicht vermeidbar, mit der Folge einer ebenfalls uneffektiveren Mahlung.

Der Erfindung liegt daher die Aufgabenstellung zugrunde, eine Rollenmühle entsprechend dem Oberbegriff des Anspruches 1 so auszubilden, dass eine Konstruktion entsteht, die Kippungen der Mahlrollen und Versatz der Mahlrollen beim Mahlprozess auf dem Mahlteller sicher ausschliesst. Diese Aufgabe wird durch das kennzeichnende Merkmahl des Anspruches 1 gelöst. Zweckmäßige Ausgestaltungen der Erfindung sind Gegenstand von abhängigen Ansprüchen.

Die erfindungsgemäße Rollenmühle besteht aus einem Rollenmühlengehäuse mit vertikaler Achse. In dem Rollenmühlengehäuse ist der Mahlteller mit seiner Unterseite auf einem vertikalen Lagerring drehbar gelagert. Auf der Oberseite des Mahltellers überrollen die dort befindlichen Mahlrollen das auf dem Mahlteller liegende Mahlgut um es zu zerkleinern. Es können zwei oder mehrere Mahlrollen angeordnet sein. Der Mahlteller wird durch ein unterhalb des Mahltellers im Rollenmühlengehäuse angeordnetes Getriebe mit vertikalem Abtrieb und einen ausserhalb des Rollenmühlengehäuses aufgestellten Antriebsmotor in Rotation versetzt. Weiter ist es möglich, auch über angetriebene Mahlrollen, deren Antriebs-Motor-Getriebeeinheit sich ausserhalb des Rollenmühlengehäuses befinden, den Mahlteller in Rotation zu versetzen. Es sind damit unterschiedliche Antriebsvarianten für den Mahlteller möglich. Auch Kombinationen der beschriebenen Antriebe sind möglich.

Die Mahlrollen werden über die Mahlrollenwellen in mit Wälzlagern oder Gleitlagern bestückten Lagergehäusen gelagert. Während die Mahlrollen innerhalb des Rollenmühlengehäuses auf dem Mahlteller abrollen, befinden sich die mit Wälzlagern oder Gleitlagern bestückten Lagergehäuse zur Lagerung der Mahlrollen über die Mahlrollenwellen ausserhalb des Rollenmühlengehäuses, befestigt auf Scherenhubtischen, die auf ausserhalb des Rollenmühlengehäuses angeordneten Betonfundamenten bzw. Betonsockeln verankert sind. Mit in den Scherenhubtischen angeordneten hydropneumatischen Federn werden die Mahlrollen über die Mahlrollenwellen innerhalb des Rollenmühlengehäuses auf das auf dem Mahlteller liegende Mahlgut gepresst.

Die Aufgaben der Scherenhubtische sind die Mahlrollenlagerung zu tragen, die Mahlrollen auf dem Mahlteller tangential und radial zu fixieren, ein Kippen der Mahlrollen zu verhindern, Mahlkräfte von den Mahlrollen auf die Fundamente zu übertragen und die Ausbaufähigkeit der Mahlrolleneinheiten bzw. Maschineneinheiten zu erleichtern. Über einstellbare Anschläge innerhalb der Scherenhubtische sind die Mahlrollen innerhalb des Rollenmühlengehäuses oberhalb des Mahltellers so einstellbar, dass bei nicht genügender Belegung des Mahltellers mit Mahlgut ein Nullspalt zwischen den Mahlrollen und dem Mahlteller einstellbar ist. Dies verhindert, dass die Mahlrollen auf dem Mahlteller aufliegen können und diesen dann beschädigen. Über die Scherenhubtische können einzelne Mahlrolleneinheiten bzw. Maschineneinheiten aus dem Mahlprozess durch Anheben herausgenommen werden, um die Mahlleistung der Rollenmühle zu reduzieren oder Reparaturen leichter ausführen zu können.

Mahlrolle, Mahlrollenwelle, Lagerung der Mahlrolle im Lagergehäuse und Scherenhubtische bilden eine maschinentechnische Einheit bzw. Maschineneinheiten, die vorzugsweise mit allen Versorgungsleitungen und Versorgungsanschlüssen steckfertig versehen ist. Dadurch wird ein schneller und vollständiger Austausch der Mahlrolleneinheiten gewährleistet, auch bei betriebsbedingten hohen Temperaturen einzelner Maschinenteile, da der Rollenmühleninnenraum nicht betreten werden muss.

Die Erfindung wird beispielhaft an den Zeichnungen nach **Fig.1** und **Fig. 2** erläutert, wobei **Fig. 1** einen Vertikalschnitt und **Fig. 2** eine Draufsicht entsprechend der Linie II - II in **Fig. 1** zeigt. Das Beispiel zeigt keinerlei Antriebsmotoren und Getriebe, da diese Details als bekannt vorausgesetzt werden. Auch Gaszuführungen und gegebenenfalls vorhandene Sichter oder Abscheider oberhalb der Rollenmühle, die nicht Gegenstand von Ansprüchen sind, werden nicht in den Zeichnungen dargestellt. Das Beispiel der erfindungsgemäß ausgeführten Rollenmühle besitzt vier, auf den Umfang der Rollenmühle gleichmäßig verteilt angeordneten Mahlrollen **5** , die jeweils mit den Mahlrollenwellen **6** , dem Lagergehäuse **7** und den Scherenhubtischen **8** eine Maschineneinheit bilden. Der Mahlteller **3** dreht sich im Mühlengehäuse **2** um die vertikale Mühlenachse 1, getragen von dem Axial-Traglager 10 . Die Maschineneinheit ist mit den Scherenhubtischen 8 auf den Betonsockeln 9 fest, aber für eine Demontage der Maschineneinheit lösbar verankert.

Die Rollenmühle besteht aus einem zylindrischen Mühlengehäuse 2 mit vertikaler Achse 1, in dem sich ein Mahlteller 3 befindet, der auf seiner Unterseite auf einem vertikalen Lagerring drehbar gelagert ist. Oberhalb des Mahltellers 3 befinden sich innerhalb des Rollenmühlengehäuses 2 die Mahlrollen 5, die das auf dem Mahlteller 3 liegende Mahlgut durch Überrollen zerkleinern. Es können je nach Grösse der Rollenmühle zwei oder mehrere Mahlrollen 5 angeordnet sein. Der Mahlteller 3 wird durch einen unterhalb des Mahltellers 3 angeordneten zentralen Antrieb oder über angetriebene Mahlrollen 5 in Rotation versetzt. Es sind somit unterschiedliche Antriebsvariationen der Rollenmühle möglich oder Kombinationen der einzelnen Antriebsvariationen machbar. Die Mahlrollen 5 werden über die Mahlrollenwellen 6 in mit Wälzlager bestückten Lagergehäusen 7 gelagert, die ausserhalb des Rollenmühlengehäuses 2 auf Betonfundamenten bzw. Betonsockeln 9 befestigt sind. Zwischen den Lagergehäusen 7 der Mahlrollenlagerung und den Betonfundamenten bzw. Betonsockeln 9 befinden sich sogenannte Scherenhubtische 8, die mittels einer integrierten hydropneumatischen Federung die Mahlrollen 5 innerhalb des Rollenmühlengehäuses 2 auf das auf dem Mahlteller 3 liegende Mahlgut pressen und den Mahlprozess ausführen. Die Scherenhubtische haben darüber hinaus die Funktion, die Mahlrollen 5 gegen Tangentialkräfte zu stabilisieren und für die Mahlrollen 5 nur eine reine Vertikalbewegung zuzulassen. Das bedeutet, eine Kippung der Mahlrollen 5 wird durch die Scherenhubtische 8 wirkungsvoll unterbunden. Die Scherenhubtische 8 mit den darauf befestigten Mahlrolleneinheiten bzw. Maschineneinheiten stehen auf fixierbaren Fahruntersätzen, wodurch die Mahlrolleneinheiten bzw. Maschineneinheiten einzeln aus dem Rollenmühlengehäuse 2 herausgefahren werden können oder die Mahlrollen 5 auf dem Mahlteller 3 radial leicht verschoben werden können.

## Patentansprüche

1. Rollenmühle, enthaltend
a) ein Mühlengehäuse (2) mit vertikaler Achse (1)
b) ein einen im Mühlengehäuse (2) rotierenden Mahlteller (3) tragendes Axial-Traglager (10)
c) auf im Betrieb auf dem Mahlteller (3) liegendem Mahlgut abrollende Mahlrollen (5) mit Mahlrollenwellen (6) und Lagergehäuse (7) mit Lagern,
d) wobei jeweils eine Mahlrolle (5), eine Mahlrollenwelle (6) und ein Lagergehäuse (7) mit Wellenlagerungen eine Maschineneinheit bilden.
**dadurch gekennzeichnet, dass**
die Maschineneinheit (5)(6)(7) mittels eines Scherenhubtisches (8) auf einem Betonsockel (9) verankert ist.

2. Rollenmühle nach Anspruch 1, **dadurch gekennzeichnet, dass** der Scherenhubtisch (8) mehr als zwei Scherenblätter enthält.

3. Rollenmühle nach Anspruch 1, **dadurch gekennzeichnet, dass** innerhalb des Scherenhubtisches (8) mindestens zwei hydropneumatische Zugfedern die Maschineneinheit, bestehend aus der Mahlrolle (5), der Mahlrollenwelle (6) und dem Lagergehäuse (7) mit den darin enthaltenen Wellenlagern, mit der Mahlrolle auf das im Betrieb auf dem Mahlteller (3) liegende Mahlgut pressen.

4. Rollenmühle nach Anspruch 1, **dadurch gekennzeichnet, dass** im Unterteil des Scherenhubtisches (8) sämtliche Versorgungsleitungen für die Maschineneinheit, Ölleitungen, Wasserleitungen, Stromleitungen, Messdatenleitungen und Steuerdatenleitungen steckfertig montiert sind.

5. Rollenmühle nach Anspruch 1, **dadurch gekennzeichnet, dass** die Maschineneinheit, zusammen fertig montiert mit dem Scherenhubtisch (8) und allen darin befindlichen Versorgungsleitungen, vom Betonfundament lösbar ist und aus dem Arbeitsbereich der Rollenmühle entfernbar ist.

6. Rollenmühle nach Anspruch 1, **dadurch gekennzeichnet, dass** eine Maschineneinheit, fertig montiert mit dem Scherenhubtisch (8) und allen darin befindlichen Versorgungsleitungen, auf dem Betonsockel (9) aufgesetztbar und befestigtbar ist.

## Claims

1. Roller mill containing:
a) a mill housing (2) with vertical axis (1),
b) an axial support bearing (10) supporting a grinding plate (3) rotating in the mill housing (2),
c) grinding rollers (5) rolling on grinding material lying during operation on the grinding plate (3) with grinding roller shafts (6) and bearing housing (7) with bearings,
d) wherein in each case a grinding roller (5), a grinding roller shaft (6) and a bearing housing (7) with shaft bearings form a machine unit,
**characterised in that**
the machine unit (5), (6), (7) is anchored by means of a scissor lift table (8) on a concrete base (9).

2. Roller mill according to claim 1, **characterised in that** the scissor lift table (8) contains more than two scissor blades.

3. Roller mill according to claim 1, **characterised in that** within the scissor lift table (8) at least two hydro-pneumatic tension springs press the machine unit, consisting of the grinding roller (5), the grinding roller shaft (6) and the bearing housing (7) with the shaft bearings contained therein, with the grinding roller onto the grinding material lying during operation on the grinding plate (3).

4. Roller mill according to claim 1, **characterised in that** all supply lines for the machine unit, oil lines, water lines, power lines, measurement data lines and control data lines are mounted in the lower part of the scissor lift table (8) ready for use.

5. Roller mill according to claim 1, **characterised in that** the machine unit, fully assembled together with the scissor lift table (8) and all supply lines located therein, is releasable from the concrete foundation and removable from the work range of the roller mill.

6. Roller mil according to claim 1, **characterised in that** a machine unit, fully assembled with the scissor lift table (8) and all supply lines located therein is placeable on and fixable to the concrete base (9).

## Revendications

1. Broyeur à cylindres, comprenant :
a) un boîtier de broyeur (2) avec un axe vertical (1),
b) un organe de support axial (10) portant un plateau de broyage (3) apte à tourner dans le boîtier de broyeur (2),
c) des cylindres de broyage (5) avec des arbres de cylindres de broyage (6), aptes à rouler sur de la matière à broyer présente lors du fonctionnement sur le plateau de broyage (3), et un boîtier de roulement (7) avec des roulements,
d) dans lequel un cylindre de broyage (5), un arbre de cylindre de broyage (6) et un boîtier de roulement (7) avec des roulements d'arbre forment à chaque fois une unité de machine,
**caractérisé en ce que** :
l'unité de machine (5, 6, 7) est fixée sur un socle en béton (9) au moyen d'une table élévatrice à ciseaux (8).

2. Broyeur à cylindres selon la revendication 1, **caractérisé en ce que** la table élévatrice à ciseaux (8) comporte plus de deux lames de ciseaux.

3. Broyeur à cylindres selon la revendication 1, **caractérisé en ce qu'**à l'intérieur de la table élévatrice à ciseaux (8), au moins deux ressorts de traction hydropneumatiques agissent sur l'unité de machine - composée du cylindre de broyage (5), de l'arbre de cylindre de broyage (6) et du boîtier de roulement (7) avec les roulements d'arbre contenus dans celui-ci - au moyen de son cylindre de broyage, pour exercer une pression sur la matière à broyer présente lors du fonctionnement sur le plateau de broyage (3).

4. Broyeur à cylindres selon la revendication 1, **caractérisé en ce que**, dans la partie inférieure de la table élévatrice à ciseaux (8), tous les conduits d'alimentation pour l'unité de machine - canalisations d'huile, canalisations d'eau, lignes électriques, lignes de transfert de données de mesure et lignes de transfert de données de commande - sont montés en étant prêts pour un raccordement.

5. Broyeur à cylindres selon la revendication 1, **caractérisé en ce que** l'unité de machine, complètement montée avec, ensemble, la table élévatrice à ciseaux (8) et tous les conduits d'alimentation qui se trouvent dans celle-ci, est détachable de la fondation en béton et déplaçable hors de la zone de travail du broyeur à cylindres.

6. Broyeur à cylindres selon la revendication 1, **caractérisé en ce qu'**une unité de machine, complètement montée avec la table élévatrice à ciseaux (8) et tous les conduits d'alimentation qui se trouvent dans celle-ci, peut être placée sur le socle en béton (9) et y être fixé.
